# EUROPÄISCHE PATENTSCHRIFT

(11) **EP 1 308 244 B1**
(45) Veröffentlichungstag und Bekanntmachung des Hinweises auf die Patenterteilung: **14.10.2009**
(21) Anmeldenummer: 02102507.7
(22) Anmeldetag: 29.10.2002
(51) Int. Cl.: B25B 5/06

(54) **Spannelement mit Schiebespannpratze**
Clamping device with sliding clamping jaw
Dispositif de serrage avec machoire de serrage glissante

(30) Priorität: 03.11.2001 DE 10154139
(43) Veröffentlichungstag der Anmeldung: 07.05.2003
(73) Patentinhaber: Ludwig Ehrhardt GmbH, 35321 Laubach (DE)
(72) Erfinder: Kohlert, Rudolf, 63811, Stockstadt (DE)
(74) Vertreter: von Ahsen, Erwin-Detlef

(56) Entgegenhaltungen:
- EP-A- 0 283 597
- EP-A- 0 351 101
- EP-A- 0 614 729
- DE-A1- 4 007 590
- US-A- 3 302 943
- US-A- 3 724 837

## Beschreibung

Die Erfindung bezieht sich auf ein Spannelement zum Spannen von Werkstücken auf Maschinentischen und dergleichen mittels eines kippbar an einem Gehäuse gelagerten, einen Viereck-Querschnitt aufweisenden Spannhebels, der in der Spannebene längsverschiebbar angeordnet ist, indem das Gehäuse mit einem Gabelkopf versehen ist, in dessen Gabeln annähernd mittig je eine Bohrung eingelassen und in jeder Bohrung ein drehbar gelagerter Achsbolzen eingefügt ist.

Solche Spannelemente sind aus DE 40 07 590 A1 und der EP 0 283 597 A1 bekannt.

Das Spannen von Werkstücken auf Maschinentischen und dergleichen bedingt Spannelemente, die über einen großen Freiraum verfügen, um das Werkstück wechseln zu können, ohne den Spannhebel ausbauen zu müssen. Darüber hinaus müssen die Spannhebel dem jeweils eingelegten Werkstück anpassbar sein. Dieses wird einmal durch einen Wechsel der Spannhebel, die in verschiedenen Größen vorhanden sind, erreicht und zum anderen durch Spannhebel, die so gelagert sind, dass sie in ihrer Länge an das Werkstück anpassbar sind. Zu diesem Zweck sind die Spannhebel bei den Spannelementen nach DE 40 07 590 A1 oder EP 0 283 597 A1 mit einem durchgehenden Langloch versehen, in welche am Gehäuse angebrachte Achsbolzen gleitend eingreifen.

Die Kräfte, die durch die Bearbeitung des Werkstückes entstehen, können sehr groß sein und müssen von den Spannhebeln und ihren Lagern sicher aufgenommen werden. Querschnittsveränderungen an den Spannhebeln durch Einbringen der Langlöcher zur Längsverschiebung wirken sich nachteilig auf die Kraftübertragung aus. Darüber hinaus sind Langlöcher Verschmutzungsgefahren durch Späneflug ausgesetzt.

Es ist bekannt (VDI-Verlag 1992 Seite 489 Vorrichtungen, rationelle Planung und Konstruktion) ein Spannelement mit einem Spannhebel zu versehen, der von einer Schraube gehalten wird. Diese Schraube ist mit einer Kegelpfanne versehen, die in einer Kugelscheibe gelagert ist. Der Spannhebel ist mit einem Längsschlitz versehen, durch den die Schraube geführt ist. Dieser Längsschlitz führt zu einer starken Schwächung des Querschnitts des Spannhebels, außerdem ergibt sich durch die auf dem Spannhebel aufliegende Kugelscheibe und der Kegelpfanne der Schraube ein sehr hoch liegender Schwenkmittelpunkt für den Spannhebel, so dass schräg auf das Werkstück einwirkende Kraftkomponenten nicht auszuschließen sind, was zu einem Verreißen des Werkstückes führen kann. Der Längsschlitz ist ferner Verschmutzungen durch Späne der Bearbeitung ausgesetzt, was zu Schwierigkeiten bei der Rückführung des Spannhebels beiträgt.

Eine solche Anordnung ist auch dann mit Problemen behaftet, wenn der Spannhebel mit einer Druckschraube versehen wird zur Anpassung an verschiedene Werstückhöhen. Um einen solchen Spannhebel aus dem Wirkungsbereich des Werkstückes zu entfernen muss der Schwenkpunkt weit vom Werkstück entfernt liegen, wodurch der Spannhebel sehr lang ausgeführt sein muss, was sich negativ auf die Kraftübertragung auswirkt. Die Schraubverbindung Kugelscheibe Kegelpfanne ist zudem elastisch, so dass das Werkstück am Spannpunkt insbesondere beim Einwirken von Querkräften infolge Bearbeitung ungenügend abgestützt ist.

Aus der EP 0 614 729 A1 ist ein Spannelement bekannt, bei welchem der Spannhebel mit einem Achsbolzen versehen ist, welcher gleitend in Führungsnuten an einem Gabelkopf eines Gehäuses geführt ist. Der Achsbolzen ist in einer Durchgangsbohrung im Spannhebel gelagert, was ebenfalls zu einer erheblichen Schwächung des Querschnitts führt.

Es ist Aufgabe der Erfindung, ein Spannelement derart zu gestalten, dass der Spannhebel schwenkbar ausgeführt und in seiner Längsrichtung verschiebbar gelagert ist, wobei jedoch Schwächungen des Querschnitts des Spannhebels weitest gehend vermieden sind.

Zur Lösung dieser Aufgabe ist das erfindungsgemäße Spannelement dadurch gekennzeichnet,
a) dass die Achsbolzen einen Führungszapfen besitzen, der mit zwei gegenüberliegenden Abflachungen in Form von Führungsflächen versehen ist,
b) dass an zwei gegenüberliegenden Seiten des Spannhebels je eine Führungsnut eingebracht ist, in der ein Führungszapfen des Achsbolzens mit seinen Führungsflächen gleitend einführbar ist und die zu beiden Enden des Spannhebels offen ist, und
c) dass der Spannhebel mittels einer Sperrschraube festsetzbar und mittels eines Stiftes in seiner Lage bestimmbar ist.

Der Vorteil dieser Lösung ist durch die äußerst stabile Lagerung des Spannhebels gegeben, so dass Querkräfte infolge der Bearbeitung wirkungslos auf die Spanneinheit sind. Darüber hinaus erlaubt die Konstruktion kleine Abmessungen in Verschieberichtung und damit die Vermeidung von Störkanten für Zerspanungswerkzeuge.

In den Figuren ist die Erfindung näher beschrieben.
Fig. 1 zeigt einen Schnitt durch das Spannelement im gespannten Zustand.
Fig. 2 zeigt eine Draufsicht.
Fig. 3 zeigt eine Seitenansicht mit einem Teilschnitt der Lagerstelle.
Fig. 4 zeigt die Vorderansicht im gespannten Zustand und die Spannhebel mit verstellbarer Druckschraube.
Fig. 5 zeigt den Achsbolzen mit verschiedenen Führungszapfen.

Das Spannelement besteht aus dem Gehäuse 1 als Grundkörper. Diesem Gehäuse 1 ist der Spannhebel 2 zugeordnet. Der Spannhebel 2 wird in einem im oberen Bereich des Gehäuses 1 gebildeten Gabelkopf 3 geführt. Der Gabelkopf 3 ist mit einer durchgehenden Bohrung 4 versehen. In diesen Bohrungen 4 sind zwei Achsbolzen 5 eingesetzt. Jeder Achsbolzen 5 hat an einem Ende einen Führungszapfen 6. Der Führungskopf 6 ist an zwei gegenüberliegenden Seiten abgeflacht und bildet damit je eine Führungsfläche 7. Der Achsbolzen 5 hat einen Durchmesser, der den aufzunehmenden Kräften angepaßt ist. Sein Führungszapfen kann sich im Durchmesser davon unterscheiden. Wichtig ist, daß die abgeflachten Führungsflächen einen ausreichenden Querschnitt und eine den Umständen angepaßte Gleitfläche aufweisen. Wird der Durchmesser des Führungszapfen größer als der Durchmesser des Achsbolzens gemacht ergibt sich der Vorteil, daß zugleich eine Anlagefläche an die Wandungen des Gabelkopfes gebildet wird, so daß die Achsbolzen 5 in den Bohrungen 4 bereits lagebestimmt geführt sind.

In den Fällen, in denen der Durchmesser des Führungszapfens gleich oder kleiner als der Durchmesser des Achsbolzens ist, wird die Bohrung 4 zweckmäßig mit bekannten Mitteln so verschlossen, daß der Freiraum des Achsbolzen begrenzt ist.

Der Spannhebel 2 hat einen Viereck-Querschnitt und hat an zwei gegenüberliegenden Seiten je eine Nut 8 eingefräst. Diese Nut 8 entspricht exakt dem Führungszapfen 6 mit seinen abgeflachten Führungsflächen 7, so daß die Führungszapfen 6 beidseitig in den Nuten 8 gleitend mit ihren Führungsflächen 7 einführbar sind. Die Nut 8 ist so in den Spannhebel 2 eingelassen, daß sie an beiden Enden nach außen offen ist. Der Spannhebel 2 kann mittels einer Sperrschraube 12 in seinem Bewegungsablauf so begrenzt werden, daß er nur nach Lösen der Sperrschraube 12 entfernbar ist. Ein Sperrstift 13 dient zur Begrenzung des Rücklaufs des Spannhebels.

Die im Spannhebel 2 durchgehend eingelassene Nut 8 wird für die Längsbewebung des Spannhebels somit nur durch den Stift 13 begrenzt. Dieser Stift 13 ist damit in seiner Lage bestimmt und so dem Spannhebel 2 zugeordnet, daß der Spannhebel unabhängig von seiner Länge und unabhängig von seiner Bestückung am Spannkopf 18, im entspannten Zustand immer ganz in das Gehäuse 1 eingefahren ist und damit hinter der Frontfläche 11 zu liegen kommt.

Der Spannhebel 2 wird in den Gabelkopf 3 so eingeführt, daß die Nuten 8 auf die Führungsflächen 7 der Achsbolzen 5 auflaufen. Damit läßt sich der Spannhebel in seiner Längsrichtung beliebig verschieben und gleichzeitig um die durch die Achsbolzen 5 gebildete Mittenachse schwenken. Der Spannhebel 2 kann in seiner Länge auf den jeweiligen Anwendungsfall damit abgestimmt werden. Darüber hinaus ist es möglich, Spannhebel unterschiedlicher Länge vorzusehen, die sehr leicht ausgewechselt werden können.

Der Spannvorgang selbst kann hydraulisch eingeleitet werden. Dazu ist ein Antrieb mit Kolben 10 vorgesehen. Die Hydraulikzufuhr kann zweckmäßig von unten in das Spannelement über den Anschluß 20 erfolgen. Dieses wirkt sich auf den Einbau der Elemente günstig aus.

Der im entspannten Zustand ganz in das Gehäuse 1 eingefahrene Spannhebel 2 sichert somit dem einzulegenden Werkstück einen optimalen Freiraum zu, da das Gehäuse 1 mit seiner Frontfläche 11 eine glatte Ebene bildet und somit für jedes Werkstück das Einlegen und Entnehmen mühelos gestattet.

Die Spanneinheit läßt sich beliebig auf Paletten oder Vorrichtungen montieren und mittels einer Befestigungsschraube 14 festsetzen. Zur Aufnahme eines Werkstückes 15 kann zusätzlich ein Stützelement 16 vorgesehen sein.

Die Fig. 4 zeigt das Spannelement mit einer am Spannkopf des Spannhebels 2 angebrachten Druckschraube 17. Diese in der Höhe verstellbare Druckschraube 17 gewährt eine gute Anpaßmöglichkeit des Spannelements an unterschiedliche Dicken des Werkstückes 15. Im entspannten Zustand fährt der Spannhebel 2 mit der Druckschraube 17 in das Gehäuse 1 ein, so daß die Druckschraube 17 in der im Gehäuse 1 gebildeten Tasche 19 aufgenommen wird, deren Breite annähernd der lichten Weite des Gabelkopfes 3 entspricht. Damit ist der Spannhebel 2 zusammen mit der Druckschraube 17 soweit in das Gehäuse 1 eingezogen, daß er hinter der Frontfläche 11 liegt.

Der Spannhebel 2 wird mit seiner beidseitigen Nut 8 von vorn in den Gabelkopf 3 eingeführt und auf die Führungsflächen 7 der bereits eingesetzten Achsbolzen 5 geschoben. Der Spannhebel wird hierbei ganz zurückgesetzt, bis er mit seinem Stift 13 am Führungszapfen 6 anschlägt. Damit ist das Element für den Spannvorgang bereit. In dieser Position ist der Spannhebel 2 ganz in das Gehäuse 1 eingefahren, so daß die Frontfläche 11 des Gehäuses 1 eine glatte Ebene bildet.

Nach entsprechender Montage und Einlegen des Werkstücks wird der Spannvorgang eingeleitet. Der Spannhebel wird so weit vorgeschoben, bis er exakt mit seinem Spannkopf 18 oder seiner Druckschraube 17 über dem Punkt des Werkstückes liegt, an dem die Spannkraft eingeleitet werden soll. Nunmehr wird der hydraulische Druck freigegeben und der Kolben 10 fährt unter den Spannhebel und hebt diesen an. Der Spannhebel kippt um die Mittenachse der Achsbolzen und senkt den Spannkopf 18 auf das Werkstück ab. Damit ist der Spannvorgang vollzogen.

In bestimmten Fällen ist es erforderlich die Lage des Spannhebels 2 eines jeden Spannelementes zu erfassen und anzuzeigen. Diese Anzeige bezieht sich einmal auf die beiden Endstellungen des Spannhebels und zum anderen auch auf die jeweilige Lage während eines Arbeitsvorganges. Damit lassen sich alle Zustände überwachen, die unter anderem auch als Folge großer Bearbeitungskräfte auftreten können. Zur Anzeige der jeweiligen Stellung werden Sensoren eingesetzt, die am Gehäuse plaziert sind und über die eine Wegbestimmung des Spannhebels nachvollziehbar ist.

### Bezugszeichenliste:

- 1: Gehäuse
- 2: Spannhebel
- 3: Gabelkopf
- 4: Bohrung
- 5: Achsbolzen
- 6: Führungszapfen
- 7: Führungsfläche
- 8: Führungsnut
- 9 10: Kolben
- 11: Frontfläche
- 12: Sperrschraube
- 13: Sperrstift
- 14: Befestigungsschraube
- 15: Werkstück
- 16: Stützelement
- 17: Druckschraube
- 18: Spannkopf
- 19: Tasche
- 20: Hydraulik-Anschluß

## Patentansprüche

1. Spannelement zum Spannen von Werkstücken auf Maschinentischen und dergleichen mittels eines kippbar an einem Gehäuse (1) gelagerten, einen Viereck-Querschnitt aufweisenden Spannhebels (2), der in der Spannebene längsverschiebbar angeordnet ist, indem das Gehäuse (1) mit einem Gabelkopf (3) versehen ist, in dessen Gabeln annähernd mittig je eine Bohrung (4) eingelassen und in jeder Bohrung (4) ein drehbar gelagerter Achsbolzen (5) eingefügt ist, **dadurch gekennzeichnet,**
a) **dass** die Achsbolzen (5) je einen Führungszapfen (6) besitzen, der mit zwei gegenüberliegenden Abflachungen in Form von Führungsflächen (7) versehen ist,
b) **dass** an zwei gegenüberliegenden Seiten des Spannhebels (2) je eine Führungsnut (8) eingebracht ist, in der ein Führungszapfen (6) des Achsbolzens (5) mit seinen Führungsflächen (7) gleitend einführbar ist und die zu beiden Enden des Spannhebels (2) offen ist, und
c) **dass** der Spannhebel mittels einer Sperrschraube (12) festsetzbar und mittels eines Stiftes (13) in seiner Lage bestimmbar ist.

2. Spannelement nach Anspruch 1, **dadurch gekennzeichnet, dass** die Führungsnut (8) des Spannhebels und die Führungsflächen (7) des Führungszapfens (6) aufeinander abgestimmt sind.

3. Spannelement nach Anspruch 2, **dadurch gekennzeichnet, dass** der Durchmesser des Führungszapfens (6) kleiner, gleich oder größer als der Durchmesser des Achsbolzens (5) ist.

4. Spannelement nach den Ansprüchen 1 bis 3, **dadurch gekennzeichnet, dass** der Gabelkopf (3) mit zwei drehbar gelagerten Achsbolzen (5) in seinen Bohrungen (4) bestückt ist und dass die Führungszapfen (6) der Achsbolzen mit ihren Führungsflächen (7) in den Raum zwischen den Gabeln ragen und dass der Spannhebel (2) in den Gabelkopf einfügbar ist und mit seinen Nuten (8) auf die Führungsflächen (7) aufsetzbar und längsverschiebbar geführt und um die Mittenachse der Achsbolzen (5) kippbar ist.

5. Spannelement nach Anspruch 4, **dadurch gekennzeichnet, dass** der längs verschiebbare und kippbare Spannhebel (2) hydraulisch über Kolben (10) in seine Spannstellung bringbar ist.

6. Spannelement nach den Ansprüchen 1 bis 5, **dadurch gekennzeichnet, dass** der Spannhebel (2) am Spannkopf (18) mit einer Druckschraube (17) bestückt ist.

7. Spannelement nach den Ansprüchen 1 bis 6, **dadurch gekennzeichnet, dass** der Spannhebel (2) im entspannten Zustand in das Gehäuse (1) einfahrbar ist.

8. Spannelement nach den Ansprüchen 6 und 7, **dadurch gekennzeichnet, dass** in dem Gehäuse (1) eine Tasche (19) als Freiraum für die am Kopf des Spannhebels (2) befestigte Druckschraube (17) gebildet ist.

9. Spannelement nach den Ansprüchen 1 bis 8, **dadurch gekennzeichnet, dass** am Gehäuse (1) Sensoren zur Überwachung der Lage des Spannhebels (2) vorgesehen sind.

## Claims

1. Clamping element for clamping work pieces to machine tables and the like by means of a quadrilaterally cross sectional clamping lever (2) tiltably mounted on a housing (1), said lever (2) being longitudinally displaceable in the clamping plane, in that the housing (1) is provided with a clevis (3), in each of the forks of which is sunk a hole (4) and in each hole (4) is inserted a rotatably mounted axial bolt (5), wherein
a) each axial bolt (5) possesses a pilot pin (6) that is provided with two opposing flattenings in the form of guide surfaces (7),
b) a guide groove (8) is introduced on each of the two opposing sides of the clamping lever (2), into which groove can be slidingly inserted a pilot pin (6) of the axial bolt (5) with its guide surfaces (7) and which is open at both ends of the clamping lever (2), and
c) the clamping lever (2) is fixable by means of a locking screw (12) and held in its position by means of a pin (13).

2. Clamping element according to Claim 1 wherein the guide groove (8) of the clamping lever and the guide surfaces (7) of the pilot pin (6) are compatible.

3. Clamping element according to Claim 2 wherein the diameter of the pilot pin (6) is smaller, identical or greater than the diameter of the axial bolt (5).

4. Clamping element according to claims 1 to 3 wherein the clevis (3) is assembled with two rotatably mounted axial bolts (5) in its holes (4), and the pilot pins (6) of the axial bolts project with their guide surfaces (7) into the space between the forks, and the clamping lever (2) can be inserted into the clevis and can be mounted with its grooves (8) over the guide surfaces (7) and longitudinally displaced, and is tiltable about the central axis of the axial bolt (5).

5. Clamping element according to Claim 4 wherein the longitudinally displaceable and tiltable clamping lever (2) is hydraulically moved into its clamping position by pistons.

6. Clamping element according to one of claims 1 to 5 wherein the clamping lever (2) is assembled on the clamping head (18) with a pressure screw (17).

7. Clamping element according to one of claims 1 to 6 wherein the clamping lever (2) in the slackened state can be moved into the housing (1).

8. Clamping element according to claims 6 and 7 wherein a pocket (19) is formed in the housing (1) as a free space for the pressure screw (17) fastened on the head of the clamping lever (2).

9. Clamping element according to claims 1 to 8 wherein sensors for monitoring the position of the clamping lever (2) are provided on the housing (1).

## Revendications

1. Element de serrage de pièces de travail sur des tables de machines et autres tables au moyen d'une mâchoire de serrage (2) à section carrée disposée mobile en rotation sur un carter (1), et disposée dans le plan de serrage de manière glissante longitudinalement, dans lequel le carter (1) est équipé d'une tête en forme de fourche (3), un perçage (4) étant disposé dans chaque fourche près de son centre, est, une tige filetée (5) étant disposée mobile en rotation dans chaque perçage,
**caractérisé en ce que**,
a) les tiges filetées (5) comprennent un pion de guidage (6), sur lequel sont disposées deux applatissements en vis à vis en forme de surfaces de guidage (7),
b) sur deux côtés opposés de la mâchoire de serrage (2) une rainure de guidage (8) est disposée respectivement, dans laquelle un pion de guidage (6) de la tige filetée (5) avec ses surfaces de guidage (7) est insérable, et qui est ouverte aux deux extrémités de la mâchoire de serrage (2), et
c) la mâchoire de serrage peut être fixée au moyen d'une vis de verrouillage (12) et sa position est identifiable au moyen d'un stylet (13).

2. Element de serrage selon la revendication 1, **caractérisé en ce que** la rainure de guidage (8) de la mâchoire de serrage et les surfaces de guidage (7) du pion de guidage (6) se correspondent mutuellement.

3. Element de serrage selon la revendication 1, **caractérisé en ce que** le diamètre du pion de guidage (6) est plus petit, pareil, ou plus grand que le diamètre de la tige filetée (5).

4. Element de serrage selon l'une des revendications 1 à 3, **caractérisé en ce que** la tête en forme de fourche (3) est pourvue de deux tiges filetées (5) dans ses perçages (4) et **en ce que** les pions de guidage (6) des tiges filetées s'étendent dans la zone entre les dents de la fourche avec leurs surfaces de guidage (7), et que la mâchoire de serrage (2) est insérable dans la tête en forme de fourche et est guidée par ses rainures (8) sur les surfaces de guidage (7) en applique et de manière glissante longitudinalement, et mobile en rotation autour de l'axe central des tiges filetées (5).

5. Element de serrage selon la revendication 4, **caractérisé en ce que** la mâchoire de serrage (2) glissante longitudinalement et mobile en rotation est déplaçable dans sa position de serrage de manière hydraulique par des pistons (10).

6. Element de serrage selon l'une des revendications 1 à 5, **caractérisé en ce que** la mâchoire de serrage (2) est disposée sur la tête de serrage (18) par une vis de serrage (17).

7. Element de serrage selon l'une des revendications 1 à 6, **caractérisé en ce que** la mâchoire de serrage (2) est insérable dans le carter (1) dans son état détendu.

8. Element de serrage selon l'une des revendications 6 ou 7, **caractérisé en ce qu'**une poche (19) est disposée dans le carter (1) comme espace libre pour la vis de serrage (17) fixée à la tête de la mâchoire de serrage (2).

9. Element de serrage selon l'une des revendications 1 à 8, **caractérisé en ce que** des capteurs sont prévus dans le carter (1) pour la surveillance de la position de la mâchoire de serrage (2).
